# EUROPÄISCHE PATENTSCHRIFT

(11) **EP 0 618 828 B1**
(45) Veröffentlichungstag und Bekanntmachung des Hinweises auf die Patenterteilung: **03.01.1996**
(21) Anmeldenummer: 93923512.3
(22) Anmeldetag: 20.10.1993
(51) Int. Cl.: A63C 9/00

(54) **SKIBINDUNG MIT EINEM FERSENTEIL**
SKI BINDING WITH A HEEL PIECE
FIXATION DE SKI MUNIE D'UNE TALONNIERE

(30) Priorität: 23.10.1992 AT 2107/92
(43) Veröffentlichungstag der Anmeldung: 12.10.1994
(73) Patentinhaber: HTM Sport- und Freizeitgeräte Aktiengesellschaft, A-2320 Schwechat (AT)
(72) Erfinder: ZOTTER, Johann, A-1070 Wien (AT); LEICHTFRIED, Friedrich, A-2514 Traiskirchen (AT)
(74) Vertreter: Szász, Tibor, Dipl.-Ing.
(86) Internationale Anmeldenummer: EP9302904
(87) Internationale Veröffentlichungsnummer: WO9409870

(56) Entgegenhaltungen:
- EP-A- 0 098 515
- FR-A- 2 175 139
- FR-A- 2 454 822
- FR-A- 2 494 120

## Beschreibung

Die Erfindung bezieht sich auf eine Skibindung mit einem Fersenteil, der relativ zu einer skifesten Führung in Langsrichtung verschieblich und in unterschiedlichen Positionen feststellbar ist, wobei in einem Gehäuse ein Verriegelungsstück gelagert ist, das in Langsrichtung verschieblich mittels einer Feder gegen einen gehäusefesten Anschlag gedrückt und um den Anschlag begrenzt verschwenkbar ist, das Verriegelungstück Rastmittel besitzt, die in Gegenrastmittel der skifesten Führung in Eingriff bringbar sind, wobei das Verriegelungstück mit seinen Rastmitteln durch die an ihm oberhalb des Anschlages angreifende Feder in Richtung der Gegenrastmittel verschwenkt wird, und mit einem im Gehäuse gelagerten zweiarmigen Öffnungshebel, dessen einer Hebelarm mit Handhaben versehen ist und dessen anderer Hebelarm an dem Hinterende des Verriegelungstückes angreift, wobei bei Verschwenken des Öffnungshebels das Verriegelungsstück von der Führung weg verschenkt und die Verrastung gelöst wird.

Bei Skibindungen dieser Art, von welchen zum Stand der Technik zählende Ausführungen weiter unten im Detail behandelt werden, wird der auch Fersenautomatik genannte Fersenteil der Schuhgröße entsprechend in einer bestimmten Stellung längs der Führung vertastet. Die Verwendung eines manuell leicht betätigbaren Öffnungshebels ist vor allem dann gewünscht, wenn ein bestimmer Ski öfters mit Schuhen verschiedener Größe verwendet werden soll, was vor allem für den Skiverleih von großer Bedeutung ist.

Bei einer aus der EP-A- 0 394 513 (Fig. 19 und 21) bekannt gewordenen Bindung der eingangs genannten Art bestehen die Rastmittel aus seitlich an dem Verriegelungsstück sitzenden Rastzähnen, die in entsprechende seitliche Zahnreihen der skifesten Führung eingreifen können. Der in dem Gehäuse gelagerte zweiarmige Öffnungshebel besitzt zwei an den Enden einer Welle sitzende, links und rechts des Gehäuses liegende Handhaben, die den ersten Hebelarm darstellen, sowie zwei weiter innen an der Achse sitzende Stifte.Der Verriegelungsteil ist an seinem hinteren Ende rechtwinklig nach oben und sodann nochmals rechtwinklig zu einem Fortsatz nach vorne umgebogen, wobei die Stifte an diesem Fortsatz angreifen können. Bei dieser bekannten Konstruktion ist das Verriegelungsstück wegen des zweimaligen Umbiegens an seinem Ende sperrig und benötigt relativ viel Raum innerhalb des Gehäuses, was sich ungünstig auf die Bauhöhe auswirkt. Weiters ist die Anordnung der Stifte an der Welle in Hinblick auf die Krafteinteilung ungünstig und schafft eine bruchgefährdete Stelle. Auch ist die Verrastung mittels seitlicher Zahnreihen insoferne von Nachteil, als ein großer Schwerkwinkel des Verriegelungstückes erforderlich ist, um ein vollständiges Entrasten aller Rastzähne zu ermöglichen. Schließlich müssen die Handhaben nach vorne gedrückt oder gezogen werden, um ein Verschwenken des Öffnungshebels zu bewirken, was in der Praxis eine Betätigung mit lediglich einer Hand ausschließt oder doch erschwert.

Aus der FR-A-2 451 756 ist eine ähnliche Konstruktion bekannt geworden, bei welcher das Sperrstück nach unten abstehende Rastnasen besitzt, die in Rastlöcher der Führung eingreifen. Das Verriegelungsstück besitzt an seinem Hinterende einen um 90° hochgebogenen Endabschnitt, in dem ein Fenster ausgenommen ist. In dieses Fenster greift ein von einem U-förmigen, am hinteren Ende des Gehäuses gelagerten Bügel abstehender Stift ein. Der U-förmige Bügel verläuft annähernd vertikal und er kann mittels eines Spezialwerkzeuges, das zwischen Gehäusewandung und dem horizontal verlaufenden Verbindungssteges des U-förmigen Bügels eingesetzt und sodann verdreht wird, hochgehoben werden, wobei der Stift das Verriegelungsstück am hinteren Ende hochhebt, sodaß es aus der Führung entrastet wird. Die Verwendung eines speziellen Werkzeuges ist als nachteilig anzusehen, da solche Werkzeuge verlegt oder verloren werden und meist nicht zur Hand sind, wenn sie benötigt werden.

Weiters ist aus der EP-A1-498 153 eine Skibindung bekannt geworden, die bei einer Ausführungsform (Fig. 3 bis 9) einen zweiarmigen Hebel aufweist, der ein gebogener, mehrere Biegeebenen aufweisender Drahtbügel ist. Dieser ist in dem Gehäuse gelagert und wirkt mit seitlichen Armteilen auf ein besonderes Verbindungsstück, das nach unten verläuft und an dem Verriegelungstück angreift. Die Verwendung des zusätzlichen Verbindungsstückes erschwert den Zusammenbau und verteuert die Konstruktion. Zum Verstellen des Fersenteils muß das an der Hinterseite des Gehäuses liegende Endstück des Drahtbügels hochgezogen werden, um die Verrastung zu lösen. Es ist daher für den Monteur mühsam, mit einer Hand alleine die Verrastung zu lösen und den Fersenteil längs der skifesten Führung zu verschieben.

Bei einer anderen Ausführungsform (Fig. 10 bis 12) ist der Öffnungshebel nicht zweiarmig sondern einarmig ausgebildet, wobei er mit Mittenabschnitten an dem Verriegelungsstück angreift. Ein Endsteg dieses einarmigen Hebels liegt an der Hinterseite des Gehäuses und muß zum Lösen der Verrastung hochgezogen werden. Diese Konstruktion ergibt ein solches Hebelübersetzungsverhältnis, daß ein Lösen der Verrastung auch hier von Hand aus kaum bewerkstelligt werden kann

Es ist eine Aufgabe der Erfindung, eine Skibindung zu schaffen, die ein einfaches und rasches Verstellen des Fersenteils relativ zur skifesten Führung ermöglicht, wobei das Entrasten des Verriegelungstückes bei geringem Kraftaufwand ohne Werkzeug auch mit nur einer Hand durchführbar sein soll. Dennoch soll bei möglichst kompaktem Aufbau der Material- und Fertigungsaufwand gering sein

Diese Aufgabe wird ausgehend von einer Skibindung der eingangs genannten Art erfindungsgemäß dadurch gelöst, daß der an dem Verriegelungsstück angreifende Hebelarm des Öffnungshebels von hinten gesehen im wesentlichen U-förmig ausgebildet ist, wobei der Verbindungssteg seiner beiden Schenkel an dem hinteren Ende des Verriegelungsstückes von unten angreift und die beiden Schenkel des Öffnungshebels von dem Verbindungssteg aus nach oben bis zu ihrer Lagerstellle am Gehäuse verlaufen, und daß zumindest der eine Schenkel des Öffnungshebels an der Seite des Gehäuses nach vorne verlaufend abgewinkelt einen Schenkelabschnitt bildet, der an seinem freien Endabschnitt einen nach außen vorspringenden Handhabungssatz trägt.

Besondere Vorteile der Erfindung sind neben dem einfachen und kostengünstigen Aufbau die Möglichkeit, mit einer Hand die Verrastung zu lösen und den Fersenteil zu der neuen gewünschten Positon zu verschieben, wobei der Öffnungshebel z.B. mit Daumen und Mittelfinger hochgezogen werden kann und der Handballen am Fersenteil oben angreift. Auch kann auf einfache Weise ein günstiges Gesamtübersetzungsverhältnis von dem Handhabungsansatz bis zu dem Verriegelungsstück geschaffen werden.

Weitere Merkmale der Erfindung sind den Unteransprüchen zu entnehmen.

Die Erfindung samt anderer Vorteile ist im Folgenden an Hand beispielsweiser Ausführungsformen unter Zuhilfenahme der Zeichnung veranschaulicht, in welcher zeigen: Fig. 1 eine erfindungsgemäße Skibindung in schematischer Seitenansicht, teilweise geschnitten, mit in eine skifeste Führung eingerastetem Verriegelungsstück, Fig. 2 die Bindung in einer ebensolchen Ansicht, jedoch bei entrastetem Verriegelungsstück und Fig. 3 in einer schaubildlichen Darstellung das Verriegelungsstück und den an diesem angreifenden Öffnungshebel und Fig. 3a eine Modifikation des Öffnungshebels.

Gemäß Fig. 1 ist der Fersenteil 1 einer Skibindung längs einer skifesten, z.B. an dem Ski angeschraubten Führung 2 geführt. Derartige Führungen sind Stand der Technik und z.B. aus Fig. 5 der bereits genannten FR-A-2 451 756 bekannt.

Der Fersenteil 1 besteht aus einem Gehäuse 3 und einem bezüglich des Gehäuses verschwenkbaren, einrastbaren und unter bestimmten Kraftbedingungen auslösbaren Fersenbacken 4.

Der Fersenteil 1 soll - in Abhängigkeit von der Schuhgröße - in verschiedenen Positionen relativ zur Führung 2 lösbar verrastet werden können. Zu diesem Zweck ist innerhalb des Gehäuses 3 ein Verriegelungsstück 5 vorgesehenb, das aus einem Lager- und Federführungskörper 6 und aus einer Verriegelungsplatte 7 besteht. Letztere ist genauer der Fig. 3 entnehmbar.

Die Verriegelungsplatte 7, die beispielsweise durch Stanzen aus Metall hergestellt ist, weist an ihrem vorderen Ende zwei seitliche Lagerstege 8 auf. Nach oben steht etwa rechtwinklig von der Verriegelungsplatte 7 ein Federabstützsteg 9 ab.

Weiter hinten stehen von der Unterseite der Verriegelungsplatte 7 kleinen Rastnasen 10, im vorliegenden Fall vier, ab und an ihrem hinteren Ende besitzt die Verriegelungsplatte 7 eine nach oben verlaufende Abkröpfung 11.

Die Verriegelungsplatte 7 ist formschlüssig in den aus Kunststoff bestehenden Lager- und Federführungskörper 6 eingesetzt. Das gesamte Verriegelungsstück 5 ist in der in Fig. 1 und 2 gezeigten Weise in das Gehäuse 3 eingesetzt. Zwischen dem Federabstützsteg 9 und einer gehäusefesten Federabstützung 12 greift eine Druckfeder 13 an, welche das Verriegelungsstück 5 nach hinten drückt, wobei die beiden Lagerstege 8 je an einem gehäusefesten Anschlag 14 gegen eine weitere Bewegung nach hinten abgestützt sind. Da die Druckfeder 13 oberhalb der Anschläge 14 angreift, ist das Verriegelungsstück 5 auch mit einem Drehmoment - in der Zeichnung im Uhrzeigersinn - belastet. Hiebei greifen die Rastnasen 10 in Rastlöcher 15 ein, die in zwei zueinander parallelen Reihen in der skifesten Führung 2 ausgebildet sind.

Neben der Aufgabe, das Verriegelungsstück 5 in seiner eingerasteten Lage zu halten, kommt der Feder 13 die Aufgabe zu, den Fersenteil 1 gegen einen in die Bindung eingesetzten Schuh zu pressen. Bei Einsetzen eines Schuhs gleitet somit bei gleichzeitiger weiterer Kompression der Druckfeder 13 der Fersenteil 1 in der Führung 2 weiter nach hinten.

Um die Bindung einem Schuh anderer Größe anzupassen, wird üblicherweise der Fersenteil 1 bezuglich der skifesten Führung 2 verstellt. Zu diesem Zweck muß das Verriegelungsstück 5 entrastet und in einer neuen Position wiederverrastet werden.

Im vorliegenden Falle ist hiefür ein Öffnungshebel 16 vorgesehen, der am deutlichsten aus Fig. 3 hervorgeht. Dieser Hebel 16 ist kinematisch gesehen zweiarmig und an einer gehäusefesten Lagerstelle 17 z.B. mittels Nieten angelenkt. Der Öffnungshebel 16 ist von hinten (oder von vorne) gesehen im wesentlichen U-förmig ausgebildet und der Verbindungssteg 18 seiner beiden Schenkel 19a, b liegt unterhalb der Abkröpfung 11 der Verriegelungsplatte 7 bzw. greift an dieser an. Von dem Verbindungssteg 18 verlaufen erste Schenkelabschnitte 20a, b nach oben bis zu der erwähnten Lagerstelle 17 am Gehäuse 3, besitzen je eine Abkröpfung 21a, b nach außen und gehen dann, nach vorne abgewinkelt in zweite Schenkelabschnitte 22a, b über, die im wesentlichen parallel zu den ersten Schenkelabschnitten 20a, b verlaufen. Jeder der nach vorne verlaufenden zweiten Schenkelabschnitte 22a, b trägt an seinem freien Endabschnitt einen nach außen vorspringenden Handhabungsansatz 23a, b.

Um die Verrastung des Verriegelungsstückes 5 bzw. der Verriegelungsplatte 7 mit der Führung 2 vorübergehend zu losen, umgreift man von oben den Fersenteil 1, ergreift z.B. mit Daumen und Mittelfinger die Handhabungsansätze 23a, b der Schenkel 19 und zieht deren zweiten Abschnitt 22a, b nach oben, wodurch es zu einem Verschwenken des Hebels 16 im Sinne des. Pfeiles A kommt. Der Verbindungssteg 18 greift dabei mit seiner Vorderkante an der Abkröpfung 11 bzw. an dem Übergangsabschnitt der Platte 7 zur Abkröpfung 11 an und hebt das hintere Ende der Verriegelungsplatte 7 an, wodurch die Rastnasen 10 aus den Rastlöchern 15 ausgehoben werden. Die Verriegelungsplatte 7 verschwenkt hiebei - in der Zeichnung gegen den Uhrzeigersinn - um den gehäusefesten Anschlag 14 im Sinne des Pfeiles B, wobei sich bei diesem Ausführungsbeispiel Gleitnasen 24 des Führungskörpers 6 an der skifesten Führung 2 abwälzen. Diese Gleitnasen 24 sind an dem unteren Abschnitt des Lager- und Federführungskörpers 6 ausgebildet und an der skifesten Führung 2 abgestützt.

In der in Fig. 2 dargestellten, entrasteten Lage läßt sich der Fersenteil 1 in die gewünschte neue Position nach vorne oder hinten verschieben. Nach Loslassen des Öffnungshebels 16 und gegebenenfalls geringfügigem Verschieben des Fersenteils 1 rasten die Rastnasen 10 in die gewünschten neuen Rastlöcher 15 ein.

Wie in Fig. 3a veranschaulicht, kann der Öffnungshebel 16' auch lediglich an einer Seite die Abkröpfung 21'a und einen vorderen Schenkelabschnitt 22'a mit einem Handhabungsansatz 23'a besitzen, wobei an der anderen Seite nur der erste Schenkelabschnitt 19'b vorhanden ist. In Fig. 3a sind Bohrungen 25'a, b gezeigt, die in den ersten Schenkelabschnitten 19'a, b ausgebildet sind. Mittels nicht gezeigter Nieten etc., die durch diese Bohrungen 25'a, b verlaufen, kann der Hebel 16' an dem Gehäuse 3 drehbar gelagert werden.

Aus den obigen Darstellungen geht hervor, daß die Erfindung abgesehen von dem einfachen Aufbau, der auch eine sichere Funktion gewährleistet, ein rasches Verstellen des Fersenstückes auch mit bloß einer Hand ermöglicht, was insbesondere im Leihskibetrieb wünschenswert ist.

## Patentansprüche

1. Skibindung mit einem Fersenteil, der relativ zu einer skifesten Führung (2) in Längsrichtung verschieblich und in unterschiedlichen Positionen feststellbar ist, wobei in einem Gehäuse (3) ein Verriegelungsstück (5) gelagert ist, das in Längsrichtung verschieblich mittels einer Feder (13) gegen einen gehäusefesten Anschlag (14) gedrückt und um den Anschlag begrenzt verschwenkbar ist, das Verriegelungstück (5) Rastmittel (10) besitzt, die in Gegenrastmittel (15) der skifesten Führung (2) in Eingriff bringbar sind, wobei das Verriegelungsstück (5) mit seinen Rastmitteln (10) durch die an ihm oberhalb des Anschlages (14) angreifende Feder (13) in Richtung der Gegenrastmittel (15) verschwenkt wird, und mit einem im Gehäuse (3) gelagerten zweiarmigen Öffnungshebel (16), dessen einer Hebelarm mit Handhaben versehen ist und dessen anderer Hebelarm an dem Hinterende des Verriegelungsstückes (5) angreift, wobei bei verschwenken des Öffnungshebels (16) das Verriegelungsstück (5) von der Führung (2) weg verschwenkt und die Verrastung gelöst wird,
dadurch gekennzeichnet, daß
der an dem Verriegelungsstück (5) angreifende Hebelarm des Öffnungshebels (16, 16') von hinten gesehen im wesentlichen U-förmig ausgebildet ist, wobei der Verbindungssteg (18, 18') seiner beiden Schenkel (19a, b; 19'a, b) an dem hinteren Ende des Verriegelungsstückes (5) von unten angreift und die beiden Schenkel (19a, b; 19'a, b) des Öffnungshebels (16, 16') von dem Verbindungssteg (18, 18') aus nach oben bis zu ihrer Lagerstelle (17) am Gehäuse (3) verlaufen, und daß zumindest der eine Schenkel (19a; 19'a) des Öffnungshebels (16, 16') an der Seite des Gehäuses (3) nach vorne verlaufend abgewinkelt einen Schenkelabschnitt (22a; 22'a) bildet, der an seinem freien Endabschnitt einen nach außen vorspringenden Handhabungsansatz (23a; 23'a) trägt.

2. Skibindung nach Anspruch 1, dadurch gekennzeichnet, daß der zweite Schenkel (19b) des Öffnungshebels (16) an der Seite des Gehäuses (3) ebenfalls nach vorne verlaufend abgewinkelt einen Schenkelabschnitt (22b) bildet, welcher parallel zum ersten Schenkelabschnitt (20b) des Öffnungshebels (16) verläuft und welcher gleichfalls einen seitlich nach außen vorspringenden Handhabungsansatz (23b) besitzt.

3. Skibindung nach Anspruch 1 oder 2, dadurch gekennzeichnet, daß in (je)dem Schenkel (19a, b; 19'a) des Öffnungshebels (16, 16') an dem Übergang vom ersten Schenkelabschnitt (20a, 20b; 20'a) in den zweiten Schenkelabschnitt (22a, b; 22'a) eine Abkröpfung (21a, b; 21'a) nach außen ausgebildet ist.

4. Skibindung nach Anspruch 1 oder 2, dadurch gekennzeichnet, daß das Verriegelungsstück (5) aus einem Lager- und Federführungskörper (6) und einer Verriegelungsplatte (7) besteht, die an ihrem hinteren Ende eine nach oben verlaufende Abkröpfung (11) besitzt, welche von dem Verbindungssteg (18) der beiden Schenkel (19 a, b; 19'a, b) des U-förmigen Öffnungshebels (16, 16') untergriffen ist.

5. Skibindung nach Anspruch 4, dadurch gekennzeichnet, daß das Verriegelungsstück (5) am unteren Abschnitt seines Lager- und Federführungskörpers (6) Gleitnasen (24) aufweist, die an der skifesten Führung abstützbar sind.

## Claims

1. A ski binding comprising a heel assembly mounted for sliding displacement in the longitudinal direction relative to a guide (2) fixedly positioned on a ski, and adapted to be locked at different positions, a housing (3) containing a locking member (5) mounted for sliding displacement in the longitudinal direction and biased by a spring (13) into abutment with a stop (14) fixedly connected to said housing for limited pivotal movement thereabout, said locking member (5) being provided with detent means (10) adapted to be engaged with complementary detent means (15) of said ski-mounted guide (2), said locking member (5) being pivotally biased with its detent means (10) in the direction of said complementary detent means (15) by the engagement therewith of said spring (13) above said stop (14), a two-armed release lever (16) mounted in said housing (3) having one of its lever arms provided with handle means while its other lever arm engages the rear end of said locking member (5), the pivoting of said release lever (16) causing said locking member (15) to pivot away from said guide (2) and said detent means to be disengaged,
characterized in that as viewed from the rear, the lever arm of said release lever (16, 16') acting on said locking member (5) is of substantially U-shaped configuration, with the cross-bar (18, 18') interconnecting its two legs (19a, b; 19'a,b) engaging the rear end of said locking member (5) from below, the two legs (19a,b; 19'a,b) of said release lever (16, 16') extending upwards from said cross bar (18, 18') to a mounting location (17) on said housing (3), and that at least one leg (19a; 19'a) of said release lever (16, 16') is angularly extended by a leg portion (22a; 22'a) extending forwards along the side of said housing (3) with its free end portion carrying an outwards protruding handling projection (23a; 23'a).

2. A ski binding according to claim 1, characterized in that the second leg (19b) of said release lever (16) is likewise angularly extended by a leg portion (22b) extending forwards along the side of said housing (3) in parallel to the first leg portion (20b) of said release lever (16) and likewise provided with a laterally outwards protruding handling projection (23b).

3. A ski binding according to claim 1 or 2, characterized in that the or each leg (19a,b; 19'a,b) of said release lever (16, 16') is formed with an outwards directed crank bend portion (21a,b; 21'a,b) adjacent the junction between its first leg portion (20a, 20b; 20' a) and its second leg portion (22a,b; 22'a).

4. A ski binding according to claim 1 or 2, characterized in that said locking member (5) consists of a bearing and spring guide body (6) and a locking plate (7) provided at its rear end with an upwards directed offset portion (11) engaged from below by said cross bar (18) interconnecting said two legs (19a,b; 19'a,b) of said U-shaped release lever (16, 16').

5. A ski binding according to claim 4, characterized in that said locking member (5) has the lower portion of its bearing and spring guide body (6) provided with skid projections (24) adapted to take support on said ski-mounted guide.

## Revendications

1. Fixation de ski comprenant une talonnière qui peut coulisser dans le sens longitudinal par rapport à un guide (2) assujetti au ski, et peut être arrêtée dans différentes positions, une pièce de verrouillage (5), montée dans un boîtier (3) et pouvant coulisser dans le sens longitudinal, étant poussée au moyen d'un ressort (13) contre une butée (14) assujettie au boîtier, et pouvant accomplir des pivotements limités autour de la butée, la pièce de verrouillage (5) possédant des moyens d'encliquetage (10) pouvant être mis en prise dans des moyens d'encliquetage complémentaires (15) du guide (2) assujetti au ski, la pièce de verrouillage (5) étant animée d'un pivotement dans la direction des moyens d'encliquetage complémentaires (15),avec ses moyens d'encliquetage (10), par l'intermédiaire du ressort (13) venant en prise avec ladite pièce au-dessus de la butée (14) ; et un levier d'ouverture (16) à deux bras monté dans le boîtier (3), dont l'un des bras est muni de moyens de préhension, et dont l'autre bras vient en prise avec l'extrémité postérieure de la pièce de verrouillage (5), fixation dans laquelle, lors d'un pivotement du levier d'ouverture (16), la pièce de verrouillage (5) est animée d'un pivotement l'écartant du guide (2), et l'encliquetage est supprimé,
caractérisée par le fait que
le bras du levier d'ouverture (16, 16'), qui vient en prise avec la pièce de verrouillage (5), est réalisé pour l'essentiel avec une configuration en U,observé par-derrière, la membrure de solidarisation (18, 18') de ses deux branches (19a, b ; 19'a, b) venant en prise, par en bas, avec l'extrémité postérieure de la pièce de verrouillage (5), et les deux branches (19a, b ; 19'a, b) du levier d'ouverture (16, 16') s'étendant vers le haut, à partir de la membrure de solidarisation (18, 18'), jusqu'à leur zone de montage (17) sur le boîtier (3) ; et par le fait qu'au moins l'une (19a ; 19'a) des branches du levier d'ouverture (16, 16'), coudée en s'étendant vers l'avant sur le côté du boîtier (3), forme un segment de branche (22a ; 22'a) portant, dans sa région extrême libre, un appendice de préhension (23a ; 23'a) saillant vers l'extérieur.

2. Fixation de ski selon la revendication 1, caractérisée par le fait que la seconde branche (19b) du levier d'ouverture (16), semblablement coudée en s'étendant vers l'avant sur le côté du boîtier (3), forme un segment de branche (22b) qui s'étend parallèlement au premier segment de branche (20b) du levier d'ouverture (16) et qui possède, pareillement, un appendice de préhension (23b) saillant latéralement vers l'extérieur.

3. Fixation de ski selon la revendication 1 ou 2, caractérisée par le fait qu'un coude (21a, b ; 21'a) vers l'extérieur est ménagé, dans la (chaque) branche (19a, b ; 19'a) du levier d'ouverture (16, 16'), à la transition entre le premier segment de branche (20a, 20b ; 20'a) et le second segment de branche (22a, b ; 22'a).

4. Fixation de ski selon la revendication 1 ou 2, caractérisée par le fait que la pièce de verrouillage (5) se compose d'un corps (6) de portée et de guidage d'un ressort, et d'une plaque de verrouillage (7) possédant, à son extrémité postérieure, un coude (11) qui s'étend vers le haut et est emprisonné, par-dessous, par la membrure de solidarisation (18) des deux branches (19a, b ; 19'a, b) du levier d'ouverture (16, 16') configuré en U.

5. Fixation de ski selon la revendication 4, caractérisée par le fait que la pièce de verrouillage (5) présente, dans la région inférieure de son corps (6) de portée et de guidage d'un ressort, des mentonnets de glissement (24) pouvant prendre appui sur le guide assujetti au ski.
